# FASCICULE DE BREVET EUROPEEN

(11) **EP 2 531 306 B1**
(45) Date de publication et mention de la délivrance du brevet: **08.04.2015**
(21) Numéro de dépôt: 11708529.0
(22) Date de dépôt: 04.02.2011
(51) Int. Cl.: B07C 5/342, B07C 5/36

(54) **TRAITEMENT OPTOELECTRONIQUE D'UN FLUX DE PARTICULES DE MATERIAUX ORGANIQUES DE SYNTHESE USAGES**
OPTOELEKTRONISCHES BEARBEITEN EINES TEILCHENSTROMS AUS BENUTZEM KUNSTSTOFFMATERIAL
OPTOELECTRONICAL TREATMENT OF A PARTICLE FLOW OF USED PLASTIC MATERIALS

(30) Priorité: 05.02.2010 FR 1000468
(43) Date de publication de la demande: 12.12.2012
(73) Titulaire: Galloo Plastics, 59250 Halluin (FR)
(72) Inventeur: DE FERAUDY, Hugues, 69220 Charantay (FR); HEYMANS, Sophie, 59116 Houplines (FR)
(74) Mandataire: Fidal Innovation
(86) Numéro de dépôt international: PCT/FR2011/000070
(87) Numéro de publication internationale: WO 2011/095711

(56) Documents cités:
- EP-A1- 1 449 630
- EP-A1- 1 818 152
- EP-A1- 1 961 540

## Description

### Domaine de l'invention

L'invention concerne un procédé de traitement optoélectronique en continu de flux de matériaux organiques de synthèse usagés, recyclable dans les domaines de la plasturgie, se présentant sous une forme fragmentée de particules rendues homogènes en composition mais hétérogène en coloration, qui consiste à trier et à éliminer de ces flux homogènes, en mouvement continu, des particules colorées dans leur masse, en particulier, celles colorées par des composés du cadmium.

L'invention concerne également un dispositif de traitement optoélectronique d'un flux de matériaux organiques de synthèse usagés, à valoriser par recyclage, se présentant sous une forme fragmentée de particules, qui trie et élimine de ce flux en mouvement continu les particules desdits matériaux colorées dans leur masse, en particulier, par des composés du cadmium.

L'invention concerne enfin l'utilisation du procédé de traitement optoélectronique d'un flux de matériaux organiques de synthèse usagés, à valoriser par recyclage, se présentant sous une forme fragmentée de particules pour en trier et en éliminer en continu des particules desdits matériaux colorées dans leur masse et en particulier, celles colorées par des composés du cadmium.

### Etat de la technique

Les matériaux organiques de synthèse usagés concernés sont généralement issus de la destruction par broyage d'automobiles et de biens de consommation durables arrivés en fin de vie, dans lesquels une multiplicité de type de matériaux organiques de synthèse que sont les polymères et/ou copolymères thermoplastiques, chargés ou non, ignifugés ou non, adjuvantés ou non, colorés ou non, sont à considérer comme recyclables, c'est-à-dire industriellement valorisables, et dans lesquels une multiplicité d'autres matériaux sont considérés comme des contaminants gênants qui doivent être éliminés, tels que des métaux, des minéraux et autres contaminants les accompagnant physiquement ou bien contenus pour certains dans la masse desdits matériaux organiques de synthèse usagés à valoriser.

Dans les industries de recyclage des matériaux organiques de synthèse usagés à valoriser par recyclage, divers procédés sont proposés pour (i) séparer des matériaux polluants et des particules de matériaux organiques de synthèse usagés présents en un mélange, dans un flux de matériaux particulaires, plus ou moins pollué, plus ou moins concentré en ces dits matériaux usagés valorisables par recyclage, et pour (ii) les concentrer et les trier par flux homogène de matériaux organiques de synthèse usagés, de même composition, tels que, par exemple, les polyéthylènes (PE), les polypropylènes (PP), les polystyrènes (PS), les copolymères acrylonitrile-butadiène-styrène (ABS), les polyamides (PA), les chlorures de polyvinyle (PVC), les polyesters, les polyuréthanes, les polycarbonates, les copolymères acryliques ou méthacryliques ou autres, c'est-à-dire tous les polymères et/ou copolymères, thermoplastiques chargés ou non, adjuvantés ou non, ignifugés ou non.

Ces divers procédés connus permettent actuellement d'extraire et de séparer les flux de mélanges de matériaux organiques de synthèse usagés à valoriser par recyclage et de matériaux contaminants à éliminer, ces flux comprenant typiquement :
▪ une phase de matériaux organiques de synthèse de densité inférieure à 1,
▪ une phase de matériaux organiques de synthèse de densité supérieure ou égale à 1,
▪ une phase de matériaux organiques de synthèse, peu valorisables, formée par exemple de mousses de polyéthylène, de polyuréthane, de déchets de films, de tissus, de fils, de moquette ou autres,
▪ une phase de matériaux contaminants à éliminer, tel que du sable, des débris de verre, des débris de bois, des restes de métaux ou autres matériaux.

Un tel procédé de séparation de matériaux organiques de synthèse usagés, de tous types, issus du broyage de véhicules automobiles et/ou d'autres objets de biens de consommation durables en fin de vie est décrit, par exemple, dans le brevet européen EP 0918606 B ou EP-A-1 961 540.

Toutefois, les procédés issus de l'état de la technique ne permettent pas d'extraire des flux de matériaux organiques de synthèse usagés à recycler, soumis à séparation par type de matériaux organiques de synthèse avec création de flux homogènes par leur composition chimique, des particules fragmentées colorées présentes même en très faible quantité dans lesdits flux, rendus chromatiquement hétérogènes par leur présence.

Ces particules desdits matériaux à recycler, qui sont colorées par la présence de composés chromogènes en particulier par celle des composés du cadmium, sont à éliminer des flux de matériaux organiques de synthèse usagés recyclables, dès lors qu'ils ont été rendus homogènes en composition par des procédés de séparation et de tri appropriés, par le fait que:
▪ concernant les composés du cadmium, la quantité réglementairement tolérée dans les matériaux organiques de synthèse usagés recyclables, ne doit pas être supérieure à 100 ppm,
▪ concernant les particules fragmentées colorées en particulier par des composés du cadmium, leur présence est particulièrement gênante même en très faible quantité en raison de la coloration qui va se développer au sein d'un flux desdits matériaux en cours de recyclage, de manière anarchique au moment où s'effectue la revalorisation des flux homogènes en composition des matériaux organiques de synthèse usagés, par extrusion-fusion et granulation de ces dits matériaux rendant les granulés produits impropres à certaines applications industrielles par absence d'homogénéité de couleur.

### Sommaire de l'invention

De nombreux objectifs sont, dès lors, assignés à l'objet de l'invention dans le but que soient éliminés les inconvénients décelés dans les procédés de séparation par flux homogènes en composition chimique, de mélanges de particules de divers matériaux organiques de synthèse usagés à recycler, en particulier cet inconvénient majeur que constitue la non-élimination de particules colorées présentes dans les flux de particules de matériaux organiques de synthèse usagés en cours de recyclage, rendus homogènes par leur composition chimique, mais restant hétérogène par la présence de ces particules colorées.

L'invention concerne, dès lors et principalement, un procédé de traitement optoélectronique en continu de flux de particules de matériaux organiques de synthèse usagés à recycler, se présentant sous une forme fragmentée de particules rendues préalablement homogènes en composition, ce procédé consistant à éliminer de ces flux homogènes, les particules colorées dans la masse desdits matériaux, en particulier celles colorées par des composés du cadmium dont la teneur normalisée doit être inférieure à 100 ppm.

Selon l'invention, le procédé de traitement optoélectronique en continu de flux de particules de matériaux organiques de synthèse usagés à recycler, rendues préalablement homogènes en composition, pour en éliminer celles des particules colorées dans leur masse, en particulier par des composés du cadmium, se caractérise en ce qu'il comporte des étapes :
(a) de la transformation dans une zone appropriée et par un moyen approprié d'un flux continu de particules en vrac de matériaux organiques de synthèse usagés à recycler, homogènes en composition, en un flux organisé en forme de rideau monocouche de particules séparées les unes des autres, s'écoulant en chute libre, selon un débit donné,
(b) du passage du flux en forme de rideau monocouche de particules s'écoulant en chute libre, dans une zone munie de moyens d'observation et d'enregistrement optoélectronique placées en regard l'une de l'autre, de part et d'autre du flux en forme de rideau monocouche de particules, qui enregistrent les images recto-verso de chaque particule présente dans le rideau,
(c) de la transmission en temps réel par les moyens optoélectroniques des images recto-verso de chaque particule du flux en forme de rideau, à des logiciels et algorithmes de traitement des images qui détectent en ligne, la présence des particules de matériaux organiques de synthèse colorées et déterminent les coordonnées dans le temps et dans l'espace, de chaque particule colorée à éliminer du rideau de particules,
(d) de la transmission en temps réel par les logiciels et algorithmes, des coordonnées de chaque particule colorée à éliminer du rideau de particules à un moyen d'élimination qui élimine chaque particule colorée et libère un flux de particules de matériaux organiques de synthèse usagés à recycler, homogène en composition et en couleur.

### Rescription détaillée de l'invention

Le procédé selon l'invention de traitement optoélectronique en continu de flux de particules de matériaux organiques de synthèse usagés à valoriser par recyclage concerne tous les matériaux polymères et/ou copolymères, de type thermoplastiques et thermodurs :
▪ issus de résidus de broyage d'objets en fin de vie, tels que par exemple, automobiles, électroménager, matériel électronique, en mélange, sous forme fragmentée, avec des contaminants tels que des métaux, des matériaux minéraux et des matériaux d'origine organique autre que les polymères et/ou copolymères précités
▪ ce mélange fragmenté étant débarrassé de l'essentiel de ses contaminants et séparé en flux de matériaux organiques de synthèse usagés à recycler, chaque flux étant pratiquement homogène en composition chimique mais hétérogène par la couleur en raison de la présence de certaines particules colorées dans la masse et par la présence de quelques contaminants organiques.

Dès lors que chaque flux de particules de matériaux organiques de synthèse usagés à recycler a été rendu quasiment homogène en composition chimique, chacun de ces flux est recyclable par les techniques de la plasturgie, sous condition toutefois que ces flux soient règlementairement exempts de particules colorées dans la masse par des composés du cadmium dont la teneur normalisée, pour cet élément, doit être inférieure à 100 ppm.

Selon le procédé de l'invention, la plus grande dimension des particules des matériaux organiques de synthèse usagés à recycler formant des flux en vrac rendus quasiment homogènes en composition et entrant dans lesdits procédés, est comprise entre 2 et 40 mm, préférentiellement entre 4 et 12 mm et très préférentiellement entre 6 et 10 mm.

Selon ce même procédé de l'invention, il est possible d'extraire de flux en vrac de particules de matériaux organiques de synthèse usagés à recycler, déjà rendus quasiment homogènes en composition, la quasi-totalité des particules colorées dans la masse par des composés colorés, en particulier ceux du cadmium, jusqu'à rendre la teneur de ces flux de particules en composés du cadmium, très inférieure à la limite normalisée de 100 ppm.

### Etape (a) du procédé selon l'invention :

Selon le procédé de traitement optoélectronique en continu de flux de particules de matériaux organiques de synthèse usagés à recycler, objet de l'invention, l'étape a) concerne la transformation dans une zone appropriée par un moyen approprié d'un flux continu en vrac de particules de matériaux organiques de synthèse usagés à recycler, quasiment homogènes en composition en un flux monocouche de particules desdits matériaux, formant un rideau séparées les unes des autres et s'écoulant en chute libre.

Le moyen approprié pour transformer un flux de particules en vrac en un flux monocouche organisé desdites particules peut être choisi parmi les tapis roulants, les tapis vibrants, horizontaux ou inclinés, ascendant ou descendant, recevant le flux de particules en vrac par l'intermédiaire de trémies statiques ou dynamiques, dont le débit est contrôlé.

Le débit horaire du moyen approprié transformant un flux de particules en vrac, quasiment homogènes en composition en un flux en forme de rideau monocouche desdites particules est au plus de 20 T/h, préférentiellement de 1 à 5 Tonnes/h. Ce débit reste le même tout au long du déroulement de chaque étape du procédé selon l'invention.

L'organisation en continu de la monocouche de particules desdits matériaux à recycler, quasi homogènes en composition, est telle que les particules déposées sur le moyen approprié de transformation d'un flux en vrac en un rideau monocouche sont au plus au contact les unes des autres sans chevauchement, et préférentiellement séparées par un espace vide.

A la sortie du moyen approprié, la monocouche organisée des particules desdits matériaux à recycler, est libérée en continu dudit moyen en une chute libre, en formant le rideau monocouche de particules desdits matériaux à recycler.

Selon une variante de l'étape (a) du procédé de l'invention, la monocouche organisée des particules desdits matériaux à recycler peut passer par une phase intermédiaire d'un plan incliné placé entre la sortie du moyen approprié d'organisation de la monocouche de particules et la libération en une chute libre, formant rideau de ladite monocouche.

### Etape (b) du procédé selon l'invention :

A la fin de l'étape (a), le rideau monocouche en une chute libre, formé des particules de matériaux organiques à recycler, quasiment homogènes en composition mais hétérogènes en couleur par la présence dans la masse de certaines particules colorées, en particulier par des composés du cadmium, s'écoule en chute libre en continu dans une zone d'observation et d'enregistrement optique formée d'au moins deux caméras, placées en regard l'une de l'autre, de part et d'autre dudit rideau de particules, ces caméras enregistrant les images recto-verso de chaque particule présente dans ledit rideau. Les caméras sont réglées sur les valeurs chromatiques des couleurs des composés colorés présents dans la masse des particules colorées à éliminer. Dans le cas particulier des composés du cadmium les valeurs chromatiques imposées aux caméras correspondent aux trois couleurs jaune-orange-rouge. Dans un mode de réalisation avantageux de l'invention, ledit flux en forme de rideau monocouche en chute libre emprunte une trajectoire sensiblement verticale dans la zone munie de moyens d'observation et d'enregistrement optoélectronique ; cela facilite le traitement numérique des données par les moyens d'analyse d'informations et de transmission, notamment pour déterminer les coordonnées dans le temps et dans l'espace de chaque particule en vue de son élimination par les moyens d'élimination.

### Etape (c) du procédé selon l'invention :

Au cours de l'étape (b) et ce, en continu, les informations relatives aux images recto-verso de chaque particule présente dans le rideau monocouche en chute libre, enregistrées par les caméras, sont transmises en temps réel à des moyens informatiques comprenant des logiciels et algorithmes :
▪ qui détecte les particules de matériaux organiques de synthèse à recycler, colorées dans la masse et se distinguant de la coloration moyenne de l'ensemble des particules présentes dans le rideau monocouche, par exemple, selon les coordonnées spectrales L, a, b, de spectrophotocolorimétrie (modèle CIE Lab),
▪ qui détermine les coordonnées dans le temps et l'espace de chaque particule colorée à éliminer du rideau monocouche de particules.

### Etape (d) du procédé selon l'invention :

Dès lors que chaque particule de matériaux organiques de synthèse colorée dans la masse en particulier par des composés du cadmium est détectée dans le rideau de particules et ses coordonnées dans le temps et l'espace, établies par les logiciels et algorithmes des moyens informatiques, toutes les informations sont transmises en temps réel par lesdits moyens informatiques à un moyen d'élimination qui éjecte chacune des particules colorées hors du rideau monocouche en chute libre.

Le moyen d'élimination peut être choisi parmi ceux existant dans l'état de la technique, tel qu'un moyen mécanique d'éjection ou un moyen liquide, tel que jet d'eau sous haute pression ou un moyen gazeux tel que jet d'air comprimé, chacun de ces moyens étant suffisamment précis pour éliminer chaque particule colorée qui doit l'être sans pour autant entraîner simultanément des particules qui ne doivent pas l'être, ces éliminations collatérales devant être limitées à l'extrême, voire être complètement maîtrisées.

L'invention concerne également un dispositif de traitement optoélectronique d'un flux de matériaux organiques de synthèse usagés, à valoriser par recyclage, se présentant sous une forme fragmentée de particules quasiment homogènes en composition, qui trie et élimine de ce flux en mouvement continu des particules desdits matériaux colorées dans leur masse en particulier par des composés du cadmium.

Ce dispositif de traitement optoélectronique se caractérise en ce qu'il comporte :
(e) des moyens de transformation d'un flux continu en vrac de particules de matériaux organiques de synthèse usagés à recycler quasiment homogènes en composition, en un flux en forme de rideau monocouche desdites particules séparées les unes des autres, ce flux monocouche s'écoulant en chute libre, selon un débit donné ;
(f) des moyens d'observation et d'enregistrement optoélectroniques des particules en chute libre, formant un rideau monocouche, constitués d'au moins deux caméras, placées en regard l'une de l'autre, de part et d'autre du rideau de particules enregistrant les images recto-verso de chaque particule et transmettant ces images recto-verso, en temps réel ;
(g) des moyens informatiques, logiciels et algorithmes, recevant en temps réel les images recto-verso de chaque particule du rideau en chute libre, détectant la présence des particules colorées dans leur masse en particulier par des composés du cadmium et déterminant les coordonnées dans le temps et l'espace de chaque particule colorée à éliminer du rideau ;
(h) des moyens informatiques, logiciels et algorithmes de transmission en temps réel à un moyen d'élimination des particules colorées par des composés du cadmium, de l'information relative à la présence de chaque particule colorée présente dans le rideau monocouche de particules et des coordonnées dans le temps et l'espace de chaque particule colorée présente dans ledit rideau de particules à éliminer par le moyen d'élimination.

Dans le dispositif de traitement selon l'invention,
▪ les moyens de transformation d'un flux continu en vrac de particules de matériaux organiques de synthèse usagés à recycler, quasiment homogènes en composition, en un flux en forme de rideau monocouche s'écoulant en chute libre, sont choisis parmi les tapis vibrants, tapis roulants, horizontaux, descendant ou ascendant, alimentés par des trémies recevant le flux en vrac desdites particules et le transformant en un flux en forme de rideau monocouche ;
▪ les moyens d'observation et d'enregistrement des images recto-verso de chaque particule du flux en rideau monocouche des particules en chute libre, et ayant capacité à transmettre les images en temps réel à des moyens d'analyse, sont choisis parmi les caméras disponibles dans l'état de la technique ;
▪ les moyens d'analyse d'informations et de transmission sont des logiciels et algorithmes qui reçoivent en temps réel les images recto-verso de chaque particule du rideau monocouche des particules en chute libre, détectent la présence des particules colorées dans leur masse en particulier par des composés du cadmium et déterminent les coordonnées dans le temps et dans l'espace de chaque particule colorée à éliminer du rideau ;
▪ les moyens d'élimination des particules colorées présentes dans le rideau monocouche des particules en chute libre, sont choisis parmi les moyens d'éjection mécanique, liquide ou gazeux appartenant à l'état de la technique, ces moyens recevant en temps réel par les moyens informatiques toutes les informations relatives à chaque particule colorée à éliminer, c'est-à-dire les coordonnées dans le temps et dans l'espace de chaque particule colorée repérée dans le rideau de particules en chute libre.

Selon une variante au dispositif selon l'invention, un plan incliné peut être mis en place entre le moyen de transformation d'un flux continu de particules en vrac en un flux continu en forme de rideau monocouche desdites particules, s'écoulant en chute libre, pour en aider la formation et en contrôler la chute libre.

Avantageusement, dans le dispositif selon l'invention, ledit flux en forme de rideau monocouche en chute libre emprunte une trajectoire sensiblement verticale dans la zone munie de moyens d'observation et d'enregistrement optoélectronique.

L'invention concerne enfin l'utilisation du dispositif et du procédé pour éliminer d'un flux de particules usagées à recycler, quasiment homogènes en composition, celles des particules colorées dans leur masse par des composés en particulier du cadmium.

Le procédé selon l'invention permet d'abaisser sensiblement la teneur d'un flux de particules fragmentés de matériaux organiques de synthèse en particules colorés. Typiquement, sa teneur en cadmium, qui est présent typiquement sous la forme de composés du cadmium présentant une couleur caractéristique, peut être abaissée à moins de 20 ppm massiques, et avantageusement à moins de 10 ppm massiques. A titre d'exemple, le procédé permet d'abaisser une teneur initiale en cadmium de 80 -150 ppm massiques dans le flux entrant de particules à 10 - 20 ppm.

L'invention sera mieux comprise grâce à un exemple illustratif du procédé selon l'invention étayé par la description d'un dispositif selon la figure unique.

### Exemple : (selon la figure)

On a traité selon le procédé de l'invention, 10 tonnes d'un flux de particules d'ABS en vrac à recycler, provenant d'un procédé de séparation de résidus de broyage d'automobiles et de biens de consommation durables arrivés en fin de vie, ayant conduit à la formation d'un flux de particules d'ABS, de composition quasiment homogène mais contenant des particules colorées dans la masse en particulier par des composé du cadmium qu'il faut éliminer : la teneur initiale en composés du cadmium était comprise entre 80 et 150 ppm en donnant une couleur à ces particules colorées dans la masse appartenant au domaine spectrale « jaune-orange-rouge ».

Pour cet essai, les particules d'ABS avaient leur plus grande dimension comprise entre 4 et 12 mm. Ce flux de particules d'ABS contenait encore quelques matériaux contaminants tels que des caoutchoucs à raison de 2% à 4% en poids.

Au cours de cet essai, le débit du flux de particules d'ABS par le traitement optoélectronique a été réglé sur 1 tonne à l'heure.

Selon l'étape (a) du procédé, le flux en vrac de particules d'ABS contenant des particules d'ABS colorées dans la masse par des composés du cadmium, alimente une trémie (1) qui déverse à son tour le flux desdites particules sur un tapis vibrant (2) en son aval.

Ce tapis vibrant transforme le flux continu en vrac des particules d'ABS en un flux en forme de rideau monocouche (3) dont les particules constitutives sont séparées les unes des autres.

En aval dudit tapis vibrant, le flux en forme de rideau monocouche glisse le long d'un plan incliné (4) sur lequel le rideau monocouche de particules d'ABS reste formé et s'améliore dans son organisation.

En aval du plan incliné (4), le flux en forme de rideau monocouche est libéré du plan incliné et chute librement selon une trajectoire (5) qui peut devenir sensiblement verticale.

En particulier, dans le cas où le dispositif est exempt du plan incliné (4), le flux en forme de rideau monocouche est libéré dès la sortie aval (3) du tapis vibrant (2) et la trajectoire du flux en forme de rideau monocouche prend très rapidement une tendance sensiblement verticale.

Selon l'étape (b), le flux en forme de rideau monocouche en chute libre selon la trajectoire (5) sensiblement verticale, passe dans une zone d'observation et d'enregistrement optoélectronique comportant au moins deux caméras (6) et (7) placées en regard l'une de l'autre, de part et d'autre du flux de particules en forme de rideau, qui enregistrent les images recto-verso de chaque particule présente dans ledit rideau.

Selon les étapes (c) et (d), les caméras (6) et (7) transmettent les images recto-verso des particules formant le rideau (5) à un ensemble de moyens informatiques de traitement des images comportant logiciels et algorithmes assurant en temps réel la détection en ligne des particules colorées dans la masse par des composés du cadmium, la détermination des coordonnées dans le temps et dans l'espace de chaque particule colorée à éliminer du rideau de particules et la transmission de ces informations à des moyens d'élimination (8) et (9) des particules colorées dans la masse et la séparation des particules colorées qui sont éliminées dans un réceptacle (10) tandis que le flux des particules non-colorées est reçu dans le réceptacle (11).

Au terme de ce traitement de 10 tonnes d'un flux de particules d'ABS en vrac à recycler, selon le procédé de l'invention, la teneur initiale en cadmium a été abaissée de 80-150 ppm massiques à10 - 20 ppm.

## Revendications

1. Procédé de traitement optoélectronique en continu de flux de particules de matériaux organiques de synthèse usagés à recycler, se présentant sous une forme fragmentée de particules rendues quasiment homogènes en composition, mais restant hétérogène en coloration par la présence de particules colorées dans leur masse en particulier par des composés du cadmium, **caractérisé en ce que**, pour éliminer les particules colorées du flux de particules de matériaux organiques de synthèse à recycler, le procédé comporte les étapes :
(a) de la transformation dans une zone et par un moyen appropriés d'un flux continu de particules en vrac de matériaux organiques de synthèse usagés à recycler, homogènes en composition, en un flux organisé en forme de rideau monocouche de particules séparées les unes des autres, s'écoulant en chute libre, selon un débit donné,
(b) du passage du flux en forme de rideau monocouche de particules s'écoulant en chute libre, dans une zone munie de moyens d'observation et d'enregistrement optoélectronique placées en regard l'une de l'autre, de part et d'autre du flux en forme de rideau monocouche de particules, qui enregistrent les images recto-verso de chaque particule présente dans le rideau,
(c) de la transmission en temps réel par les moyens optoélectroniques des images recto-verso de chaque particule du flux en forme de rideau, à des logiciels et algorithmes de traitement des images qui détectent en ligne, la présence des particules de matériaux organiques de synthèse colorées et déterminent les coordonnées dans le temps et dans l'espace de chaque particule colorée à éliminer du rideau de particules,
(d) de la transmission en temps réel par les logiciels et algorithmes, des coordonnées de chaque particule colorée à éliminer du rideau de particules à un moyen d'élimination qui élimine chaque particule colorée et libère un flux de particules de matériaux organiques de synthèse usagés à recycler, homogène en composition et en couleur.

2. Procédé selon la revendication 1, **caractérisé en ce que** le flux de matériaux organiques de synthèse usagés à recycler est issu de résidus de broyage d'objets en fin de vie, en particulier automobiles, électroménagers, matériel électronique, débarrassés de leurs contaminants et rendus homogènes en composition.

3. Procédé selon l'une ou l'autre revendication 1 et 2, **caractérisé en ce que** les particules de matériaux organiques de synthèse usagés à recycler rendues homogènes en composition, ont leur plus grande dimension comprise entre 2 et 40 mm, préférentiellement entre 4 et 12 mm et très préférentiellement entre 6 et 10 mm.

4. Procédé selon l'une au moins des revendications 1 à 3, **caractérisé en ce que** la transformation d'un flux en vrac de particules de matériaux organiques de synthèse usagés à recycler et homogènes en composition en un flux organisé en forme de rideau monocouche de particules, s'effectue au moyen de tapis roulants, tapis vibrants, horizontaux ou inclinés ascendants ou descendants.

5. Procédé selon l'une au moins des revendications 1 à 4, **caractérisé en ce que** le flux organisé en forme de rideau monocouche de particules desdits matériaux à recycler de l'étape (a) passe par une phase intermédiaire d'un plan incliné placé entre la sortie du moyen approprié d'organisation de la monocouche de particules et la libération en une chute libre dudit rideau de particules monocouche.

6. Procédé selon l'une au moins des revendications 1 à 5, **caractérisé en ce que** ledit flux en forme de rideau monocouche en chute libre emprunte une trajectoire sensiblement verticale dans ladite zone munie de moyens d'observation et d'enregistrement optoélectronique.

7. Procédé selon l'une au moins des revendications 1 à 6, **caractérisé en ce que** les moyens d'enregistrement optoélectronique sont réglées sur les valeurs chromatiques des couleurs des composés colorés présents dans la masse des particules colorées à éliminer, selon les coordonnées spectrales L, a, b de spectrophotocolorimétrie.

8. Procédé selon la revendication 6 ou 7, **caractérisé en ce que** les moyens d'enregistrement optoélectronique sont réglées sur les valeurs chromatiques des couleurs jaune-orange-rouge, quand les composés colorés sont des composés du cadmium.

9. Procédé selon l'une au moins des revendications 1 à 8, **caractérisé en ce que** le moyen d'élimination est choisi parmi les moyens mécaniques d'éjection, les moyens liquides d'éjection sous haute pression en particulier de l'eau, des moyens gazeux d'éjection, en particulier jets d'air comprimé.

10. Procédé selon l'une au moins des revendications 1 à 9, **caractérisé en ce que** le débit horaire du flux de particules en forme de rideau monocouche est au plus de 20 tonnes/h et préférentiellement compris entre 1 et 5 tonnes/h.

11. Dispositif de traitement optoélectronique en continu de flux de particules de matériaux organiques de synthèse usagés à recycler, se présentant sous une forme fragmentée de particules rendues préalablement quasiment homogènes en composition, mais restant hétérogène en coloration par la présence de particules colorées dans leur masse, en particulier par des composés du cadmium, **caractérisé en ce qu'**il comporte :
(a) des moyens de transformation d'un flux continu en vrac de particules de matériaux organiques de synthèse usagés à recycler quasiment homogènes en composition, en un flux en forme de rideau monocouche desdites particules séparées les unes des autres, ce flux monocouche s'écoulant en chute libre, selon un débit donné ;
(b) des moyens d'observation et d'enregistrement optoélectroniques des particules en chute libre, formant un rideau monocouche, constitués d'au moins deux caméras, placées en regard l'une de l'autre, de part et d'autre du rideau de particules enregistrant les images recto-verso de chaque particule et transmettant ces images recto-verso, en temps réel ;
(c) des moyens informatiques, logiciels et algorithmes, recevant en temps réel les images recto-verso de chaque particule du rideau en chute libre, détectant la présence des particules colorées dans leur masse en particulier par des composés du cadmium et déterminant les coordonnées dans le temps et l'espace de chaque particule colorée à éliminer du rideau ;
(d) des moyens informatiques, logiciels et algorithmes de transmission en temps réel à un moyen d'élimination des particules colorées par des composés du cadmium, de l'information relative à la présence de chaque particule colorée présente dans le rideau monocouche de particules et des coordonnées dans le temps est l'espace de chaque particule colorée présente dans ledit rideau de particules à éliminer par le moyen d'élimination.

12. Dispositif selon la revendication 11, **caractérisé en ce que** les moyens de transformation d'un flux continu en vrac de particules de matériaux organiques de synthèse usagés à recycler, quasiment homogènes en composition, en un flux en forme de rideau monocouche s'écoulant en chute libre, sont choisis parmi les tapis vibrants, tapis roulants, horizontaux, descendant ou ascendant, alimentés par des trémies recevant le flux en vrac desdites particules et le transformant en un flux en forme de rideau monocouche.

13. Dispositif selon la revendication 11, **caractérisé en ce que** les moyens d'élimination des particules colorées présentes dans le rideau monocouche des particules en chute libre, sont choisis parmi les moyens d'éjection mécanique, liquide en particulier jets d'eau sous haute pression ou gazeux en particulier jets d'air comprimé appartenant à l'état de la technique, ces moyens recevant en temps réel par les moyens informatiques toutes les informations relatives à chaque particule colorée à éliminer, c'est-à-dire les coordonnées dans le temps et dans l'espace de chaque particule colorée repérée dans le rideau de particules en chute libre.

14. Dispositif selon l'une au moins des revendications 11 à 13, **caractérisé en ce qu'**un plan incliné est placé entre le moyen de transformation d'un flux continu de particules en vrac en un flux continu en forme de rideau monocouche, s'écoulant en chute libre, pour en aider la formation et contrôler la chute libre.

15. Dispositif selon l'une au moins des revendications 11 à 14, **caractérisé en ce que** ledit flux en forme de rideau monocouche en chute libre emprunte une trajectoire sensiblement verticale dans la zone munie de moyens d'observation et d'enregistrement optoélectronique.

16. Utilisation du procédé selon les revendications 1 à 10, pour éliminer d'un flux de particules usagées à recycler, homogènes en composition, celles des particules colorées dans leur masse par des composés du cadmium, de préférence jusqu'à une teneur massique en cadmium inférieure à 20 ppm massiques.

## Patentansprüche

1. Unterbrechungsfreies opto-elektrisches Verarbeitungsverfahren von Partikelströmen aus zu recycelnden, gebrauchten, organischen Synthesematerialien, die sich in Form von fragmentierten Partikeln darstellen, die in der Zusammensetzung praktisch homogen gemacht wurden, jedoch in der Färbung durch das Vorhandensein von in ihrer Masse gefärbten Partikeln, insbesondere durch Bestandteile aus Kadmium, heterogen bleiben, **dadurch gekennzeichnet, dass** das Verfahren zum Ausscheiden der gefärbten Partikel des Partikelstroms aus zu recycelnden organischen Synthesematerialien, die Stufen umfasst:
(a) der Umwandlung eines unterbrechungsfreien Stroms aus losen Partikeln aus zu recycelnden, gebrauchten, organischen Synthesematerialien in einem Bereich und durch ein geeignetes Mittel, die in der Zusammensetzung homogen sind, in einen in Form eines einschichtigen Vorhangs aus voneinander getrennten Partikeln organisierten Strom, der in freiem Fall gemäß einem bestimmten Durchsatz abläuft,
(b) des Durchlaufs des Stroms in Form eines einschichtigen Vorhangs aus Partikeln, die in freiem Fall in einem Bereich mit Mitteln zur opto-elektrischen Beobachtung und Registrierung ausgestattet sind, welche einander gegenüber und auf jeder Seite des Stroms in Form eines einschichtigen Vorhangs aus Partikeln platziert sind, die die beidseitigen Bilder jedes in dem Vorhang vorhandenen Partikels registrieren,
(c) der Übertragung der beidseitigen Bilder jedes Partikels des Stroms in Form eines Vorhangs in Echtzeit durch die opto-elektrischen Mittel auf Verarbeitungssoftware und Algorithmen der Bilder, die online das Vorhandensein der Partikel aus gefärbten organischen Synthesematerialien erfassen und die Koordinaten jedes auszuscheidenden farbigen Partikels des Partikelvorhangs in Zeit und Raum erfassen,
(d) der Übertragung der Koordinaten jedes auszuscheidenden gefärbten Partikels des Partikelvorhangs in Echtzeit durch Software und Algorithmen auf ein Ausscheidungsmittel, das jeden gefärbten Partikel ausscheidet und einen Partikelstrom aus organischen, zu recycelnden gebrauchten Synthesematerialien, die in der Zusammensetzung und in der Farbe homogen sind, freisetzt.

2. Verfahren gemäß Anspruch 1, **dadurch gekennzeichnet, dass** der Strom aus organischen, zu recycelnden, gebrauchten Synthesematerialien aus Zerkleinerungsrückständen mit abgelaufener Nutzungsdauer, insbesondere Kraftfahrzeugen, Haushaltselektronik, elektronischem Material stammt, das von seinen Kontaminanten befreit und in der Zusammensetzung homogen gemacht wurde.

3. Verfahren gemäß dem einen oder dem anderen Anspruch 1 und 2, **dadurch gekennzeichnet, dass** die größte Abmessung der Partikel aus organischen, zu recycelnden, gebrauchten Synthesematerialien, die in der Zusammensetzung homogen gemacht wurden, zwischen 2 und 40 mm, bevorzugt zwischen 4 und 12 mm und ganz besonders bevorzugt zwischen 6 und 10 mm inbegriffen ist.

4. Verfahren gemäß wenigstens einem der Ansprüche 1 bis 3, **dadurch gekennzeichnet, dass** die Umwandlung eines Stroms von losen organischen, zu recycelnden, gebrauchten und in der Zusammensetzung homogenen Synthesematerialien in einem in Form eines einschichtigen Partikelvorhangs organisierten Strom anhand von horizontalen oder geneigten, auf- oder absteigenden Rollbändern, Rüttelbändern erfolgt.

5. Verfahren gemäß wenigstens einem der Ansprüche 1 bis 4, **dadurch gekennzeichnet, dass** der in Form eines einschichtigen Vorhangs aus Partikeln der genannten zu recycelnden Materialien der Stufe (a) organisierte Strom eine Zwischenphase von einer geneigten, zwischen dem Ausgang des geeigneten Organisationsmittels der einschichtigen Partikelschicht und der Freisetzung in einem freien Fall des genannten einschichten Partikelvorhangs durchläuft.

6. Verfahren gemäß wenigstens einem der Ansprüche 1 bis 5, **dadurch gekennzeichnet, dass** der genannte Strom in Form eines einschichtigen Vorhangs im freien Fall eine deutlich vertikale Bahn in dem genannten, mit Mitteln zur opto-elektronischen Beobachtung und Registrierung versehenen Bereich nimmt.

7. Verfahren gemäß wenigstens einem der Ansprüche 1 bis 6, **dadurch gekennzeichnet, dass** die opto-elektronischen Registrierungsmittel auf die Farbwerte der Farben der in der Masse der auszuscheidenden farbigen Partikel vorhandenen farbigen Bestandteile gemäß den Spektralkoordinaten L, a, b der Spektrophoto-Kolorimetrie eingestellt sind.

8. Verfahren gemäß Anspruch 6 oder 7, **dadurch gekennzeichnet, dass** die opto-elektronischen Registrierungsmittel auf die Farbwerte der Farben gelb, orange, rot eingestellt sind, wenn die farbigen Bestandteile Bestandteile aus Kadmium sind.

9. Verfahren gemäß wenigstens einem der Ansprüche 1 bis 8, **dadurch gekennzeichnet, dass** das Ausscheidungsmittel aus den mechanischen Auswurfmitteln, den flüssigen Auswurfmitteln unter hohem Druck, insbesondere Wasser, gashaltigen Auswurfmitteln, insbesondere Druckluftstrahlen, ausgewählt ist.

10. Verfahren gemäß wenigstens einem der Ansprüche 1 bis 9, **dadurch gekennzeichnet, dass** die stündliche Fluss der Partikelstrom in Form eines einschichtisgen Vorhangs ist höchstens 20 Tonnen/Stunde und vorzugsweise zwischen 1 und 5 Tonnen/Stunde.

11. Unterbrechungsfreie opto-elektronische Verarbeitungsvorrichtung eines Partikelstroms aus organischen, zu recycelnden, gebrauchten Materialien, die sich in Form von fragmentierten Partikeln darstellen, welche zuvor in der Zusammensetzung praktisch homogen gemacht wurden, jedoch in der Färbung durch das Vorhandensein von in ihrer Masse gefärbten Partikeln, insbesondere durch Bestandteile aus Kadmium, heterogen geblieben sind, **dadurch gekennzeichnet, dass** es umfasst:
(a) Mittel zur Umwandlung eines unterbrechungsfreien Stroms von losen Partikeln aus organischen, zu recycelnden, in der Zusammensetzung praktisch homogenen Synthesematerialien in einen Strom in Form eines einschichtigen Vorhangs der genannten, voneinander getrennten Partikel, wobei dieser einschichtige Strom gemäß einem bestimmten Durchsatz in freiem Fall abfließt;
(b) opto-elektronische Mittel zur Beobachtung und Registrierung der einen einschichtigen Vorhang bildenden Partikel im freien Fall und die aus wenigstens zwei die beidseitigen Bilder jedes Partikels aufzeichnenden und die diese beidseitigen Bilder in Echtzeit übertragenden Kameras gebildet sind, die einander gegenüber auf jeder Seite des Partikelvorhangs gebildet sind ;
(c) Informatikmittel, Software und Algorithmen, die in Echtzeit die beidseitigen Bilder jedes Partikels des Vorhangs im freien Fall aufnehmen, das Vorhandensein der in ihrer Masse gefärbten Partikel, insbesondre der Bestandteile aus Kadmium, erfassen und die Koordinaten jedes aus dem Vorhang auszuscheidenden Partikels in Zeit und Raum bestimmen;
(d) Informatikmittel, Algorithmus-, Übertragungsmittel und -software in Echtzeitauf ein Ausscheidungsmittel der durch Bestandteile aus Kadmium gefärbten Partikel, Informationen in Bezug auf das Vorhandensein jedes farbigen, in dem einschichtigen Vorhang aus Partikeln vorhandenen Partikels und der Koordinaten in Zeit und Raum jedes in dem genannten Vorhang aus durch das Ausscheidungsmittel auszuscheidenden Partikel vorhandenen farbigen Partikels.

12. Vorrichtung gemäß Anspruch 11, **dadurch gekennzeichnet, dass** die Umwandlungsmittel eines unterbrechungsfreien Stroms von losen Partikeln aus organischen, zu recycelnden, gebrauchten, in ihrer Zusammensetzung praktisch homogenen Synthesematerialien in einen Strom in Form eines in freiem Fall abfließenden einschichtigen Vorhangs aus ab- oder aufsteigenden, horizontalen Rüttelbändern, Rollbändern ausgewählt sind, die durch den Strom aus den genannten losen Partikeln aufnehmenden und ihn in einen Strom in Form eines einschichtigen Vorhangs umwandenden Vorratsbehälter versorgt werden.

13. Vorrichtung gemäß Anspruch 11, **dadurch gekennzeichnet, dass** die Ausscheidungsmittel der in dem einschichtigen Vorhang aus Partikeln in freiem Fall vorhandenen farbigen Partikel aus Mitteln zum mechanischen, flüssigen, insbesondere Wasserstrahl unter hohem Druck, gasförmigen, insbesondere Druckluftstrahl, Auswurf gebildet sind, die zum Stand der Technik gehören, wobei diese Mittel in Echtzeit durch die Informatikmittel alle Informationen in Bezug auf jeden auszuscheidenden farbigen Partikel empfangen, d. h. die Koordination jedes in dem Vorhang aus Partikeln in freiem Fall ausgemachten farbigen Partikels in Zeit und Raum.

14. Vorrichtung gemäß wenigstens einem der Ansprüche 11 bis 13, **dadurch gekennzeichnet, dass** eine geneigte Ebene zwischen dem Umwandlungsmittel eines unterbrechungsfreien Stroms von losen Partikeln in einen unterbrechungsfreien Strom in Form eines einschichtigen Vorhangs platziert ist, der in freiem Fall abfließt, um zur Bildung und Kontrolle des freien Falls beizutragen.

15. Vorrichtung gemäß wenigstens einem der Ansprüche 11 bis 14, **dadurch gekennzeichnet, dass** der genannte Strom in Form eines einschichtigen Vorhangs in freiem Fall eine deutlich vertikale Bahn in dem mit Mitteln zur opto-elektronischen Beobachtung und Registrierung versehenen Bereich einschlägt.

16. Verwendung des Verfahrens gemäß Anspruch 1 bis 10 zum Ausscheiden der in der Masse durch Bestandteile aus Kadmium, bevorzugt bis zu einem Massegehalt von weniger als 20 Massen-ppm Kadmium gefärbten Partikel aus einem Strom aus in der Zusammensetzung homogenen, zu recycelnden, gebrauchten Partikeln.

## Claims

1. A method for the continuous optoelectronic processing of a stream of particles of used synthetic organic materials to be recycled, which is in a fragmented form of particles made nearly homogeneous in composition, but remaining heterogeneous in coloration due to the presence of particles colored in their mass especially by cadmium compounds, **characterized in that**, to eliminate the colored particles from the stream of particle of synthetic organic materials to be recycled, with the method comprising the steps wherein:
(a) a continuous stream of loose particles of used synthetic organic materials to be recycled, homogeneous in composition, is transformed, in a suitable area and using suitable means, into a stream arranged in the form of a single-layer curtain of particles separated from one another, free-falling at a given rate,
(b) the stream in the form of a single-layer curtain of free-falling particles goes through an area provided with observation and recording optoelectronic means positioned opposite each other, on either side of the stream in the form of a single-layer curtain of particles, which record full images of each particle in the curtain
(c) the optoelectronic means transmits, in real time, the full images of each particle of the stream in the form of a curtain, to software and image processing algorithms which detect, on line, the presence of colored particles of synthetic organic materials and determine the time and spatial coordinates of each colored particle to be eliminated from the curtain of particles,
(d) the software and the algorithms transmit, in real time, the coordinates of each colored particle to be eliminated from the curtain of particles, to a eliminating means which eliminates each colored particle and releases a stream of particles of used synthetic organic materials to be recycled, homogeneous in composition and in coloration.

2. A method according to claim 1, **characterized in that** the stream of used synthetic organic materials to be recycled originates from residues from the grinding of objects at the end of their service lives, more particularly automobiles, electric household equipment, electronic equipment, cleared of contaminants and made homogeneous in composition.

3. A method according to either one of claims 1 or 2, **characterized in that** the particles of used synthetic organic materials to be recycled made homogeneous in composition, have their largest dimension ranging from 2 to 40mm, preferably from 4 to 12mm and more preferably from 6 to 10mm.

4. A method according to at least one of claims 1 to 3, **characterized in that** the stream of loose particles of used synthetic organic materials to be recycled and homogeneous in composition is transformed into a stream arranged in the form of a single-layer curtain of particles, using rolling conveyors, vibrating conveyors, whether horizontal or inclined upwards or downwards.

5. A method according to at least one of claims 1 to 4, **characterized in that** the stream arranged in the form of a single-layer curtain of particles of said materials to be recycled of said step (a) goes through an intermediate phase of an inclined plane positioned between the outlet of the appropriate means for arranging the single-layer of particles and the release into a free fall of said curtain of the single-layer of particles.

6. A method according to at least one of claims 1 to 5, **characterized in that** said stream in the form of a free-falling single-layer curtain takes a substantially vertical path in said area provided with observation and recording optoelectronic means.

7. A method according to at least one of claims 1 to 6, **characterized in that** the recording optoelectronic means is adjusted onto the color values of the colors of the colored compounds present in the mass of the colored particles to be eliminated, according to the L, a, b spectral coordinates of spectrophotocolorimetry.

8. A method according to claim 6 or 7, **characterized in that** the recording optoelectronic means is adjusted onto the color values of the yellow-orange-red colors, when the colored compounds are cadmium compounds.

9. A method according to at least one of claims 1 to 8, **characterized in that** the eliminating means is selected from mechanical ejection means, high-pressure liquid ejection means in particular water, gas ejection means, in particular compressed air jets.

10. A method according to at least one of claims 1 to 9, **characterized in that** the hourly flow rate of the stream of particles in the form of a single-layer curtain is at most 20 tons/hr and preferably ranges from 1 to 5 tons/hr.

11. A device for the continuous optoelectronic processing of a stream of particles of used synthetic organic materials to be recycled, which is in a fragmented form of particles previously made nearly homogeneous in composition, but remaining heterogeneous in coloration due to the presence of particles colored in their mass especially by cadmium compounds, **characterized in that** it comprises:
(a) means for transforming a continuous stream of loose particles of used synthetic organic materials to be recycled, nearly homogeneous in composition, into a stream in the form of a single-layer curtain of said particles separated from one another, with such single-layer stream free-falling at a given rate,
(b) optoelectronic means for observing and recording free-falling particles, in the form of a single-layer curtain, comprising at least two cameras positioned opposite each other, on either side of the curtain of particles, which record full images of each particle and transmit such full images in real time;
(c) computer means, software and algorithms which receive, in real time, the full images of each particle of the free-falling curtain, detect the presence of particles colored in their mass more particularly by cadmium compounds and determine the time and spatial coordinates of each colored particle to be eliminated from the curtain;
(d) computer means, software and algorithms for transmitting, in real time, to a eliminating means which eliminates the particles colored with cadmium compounds, information relating to the presence of each colored particle in the single-layer curtain of particles and the time and spatial coordinates of each colored particle present in said curtains of particles to be eliminated by the eliminating means.

12. A device according to claim 11, **characterized in that** the means for transforming a continuous stream of loose particles of used synthetic organic materials to be recycled, nearly homogeneous in composition, into a stream in the form of a free-falling single-layer curtain, is selected among the vibrating conveyors, the rolling conveyors, whether horizontal or inclined upwards or downwards, fed by hoppers receiving the stream of said loose particles and transforming it into a stream in the form of a single-layer curtain.

13. A device according to claim 11, **characterized in that** the means for eliminating the colored particles in the single-layer curtain of free-falling particles, is selected from the mechanical, liquid in particular high-pressure water jets, or gas in particular compressed air jets, ejection means, belonging to the prior art, with such means receiving, in real time, from the computer means, all the information relating to each colored particle to be eliminated, i.e. the time and spatial coordinates of each colored particle identified in the curtain of free-falling particles.

14. A device according to at least one of claims 11 to 13, **characterized in that** an inclined plane is positioned between the means for transforming a continuous stream of loose particles into a continuous stream in the form of a free-falling single-layer curtain, to help the formation thereof and control the free-fall.

15. A device according to at least one of claims 11 to 14, **characterized in that** said stream in the form of a free-falling single-layer curtain takes a substantially vertical path in the area provided with observation and recording optoelectronic means.

16. Utilization of the method according to claims 1 to 10, for eliminating from a stream of used particles to be recycled, homogeneous in composition, those among the particles colored in the mass by cadmium compounds, preferably up to a mass content of cadmium of less than 20 mass parts per million.
